# EUROPÄISCHE PATENTSCHRIFT

(11) **EP 0 201 810 B1**
(45) Veröffentlichungstag und Bekanntmachung des Hinweises auf die Patenterteilung: **01.07.1992**
(21) Anmeldenummer: 86105987.1
(22) Anmeldetag: 30.04.1986
(51) Int. Cl.: B24B 7/12

(54) **Vorrichtung zum Schleifen von Halbzeug**
Device for grinding a semi-finished product
Dispositif de meulage d'un produit semi-fini

(30) Priorität: 14.05.1985 DE 3517302
(43) Veröffentlichungstag der Anmeldung: 20.11.1986
(73) Patentinhaber: Evertz, Egon, D-42659 Solingen (DE)
(72) Erfinder: Evertz, Egon, D-5650 Solingen (DE); Seybold, Rolf, Prof. Dr.-Ing., D-5650 Solingen (DE)
(74) Vertreter: Plöger, Ulrich

(56) Entgegenhaltungen:
- DE-A- 2 336 276
- DE-A- 3 312 898
- DE-B- 1 272 769
- DE-C- 138 615
- FR-A- 2 227 089
- GB-A- 831 652
- US-A- 2 347 503
- US-A- 2 876 598

## Beschreibung

Die Erfindung bezieht sich auf eine Vorrichtung zum Schleifen von Halbzeug aus Stahl, insbesondere in Form von Knüppeln, nach dem Oberbegriff des Patentanspruchs 1.

Eine derartige Vorrichtung ist nach der US-PS 23 47 639 bekannt. Dabei ist ein bogenförmiger Anschlagschuh mittels einer Schraubspindel an einem Arm höhenverstellbar, der seinerseits an einem Träger befestigt ist. Der Träger greift wiederum an einem Hebel an, der das Lager der Schleifscheibe trägt. Eine derart mehrgliedrige Befestigung führt in der Praxis nicht nur zu einem aufwendigen konstruktiven Aufbau, sondern auch zu beträchtlichen Übertragungsfehlern infolge der Maßabweichungen der einzelnen Glieder von ihren Sollwerten sowie bei ihrem zunehmenden Verschleiß, der unter den rauhen Betriebsbedingungen des Schleifens von Halbzeug aus Stahl beträchtlich ist.

Auch ist nach der US-PS 25 58 943 eine ähnliche Vorrichtung zum Schleifen von Halbzeug aus Stahl bekannt. Hierbei befinden sich beidseitig von durchlaufenden, zu schleifenden Knüppeln aus Stahl Schalthebel, an welchen die Knüppelkanten beim Drehen zur Anlage kommen, und welche Schalter von Schaltkreisen auslösen, die mittels weiterer Schalter, für welche ein von auf den Flächen der Knüppel aufliegenden Tastfingern gesteuerter Nocken mit einer Betätigungsvorrichtung vorgesehen ist, die die Druckluftzufuhr zu Pneumatikzylindern steuern. Letztere sind mit ihrem einen Teil am Maschinenrahmen angeordnet, während ihr anderes Teil an einem Lagerarm der Schleifscheibe angreift, und somit den Schleifdruck in Abhängigkeit von der jeweiligen Drehstellung des Knüppels zu ändern gestattet. Diese Schleifdrucksteuerung ist derart ausgeführt, daß sich in Kantennähe der Anpreßdruck verringert, so daß entsprechend der dort bestehenden, längeren Verweilzeit ein Ausgleich geschaffen wird. Sofern die hierfür vorgegebene Abhängigkeit des Schleifdruckes von der Winkelstellung jedoch nicht den tatsächlichen funktionalen Gegebenheiten entspricht, kommt der beabsichtigte Ausgleich nur noch teilweise zustande. Insbesondere hängt der spezifische Schleifdruck weitgehend von der Materialzusammensetzung ab. Hinzu kommt noch, daß selbst bei Kenntnis aller übrigen Materialeinflüsse örtliche Festigkeitsunterschiede des Halbzeuges nicht feststellbar sind, die dann einen unzureichenden Ausgleich der Materialabtragung verursachen können.

Weiterhin ist nach der FR-PS 966 400 bekannt, beim Schleifen von Knüppeln den Kantendruck der Schleifscheibe mittels einer hydraulischen Ansteuerung herabzusetzen, die wiederum der Einwirkung eines hydraulischen Stellgliedes unterliegt, welches von einer Rolle beaufschlagt wird, die auf einer mit dem Knüppel umlaufenden Schablone aufliegt. Die tatsächlichen Knüppelabmessungen werden hierbei jedoch nicht erfaßt. Ferner unterliegt die Schleifdrucksteuerung von vorstehend bereits dargelegten Einwirkungen.

Vom einleitend genannten Stand der Technik ausgehend liegt der Erfindung die Aufgabe zugrunde, für die Verlängerung der Aufenthaltszeit der Schleifscheibe im Kantenbereich des Knüppels bei der Drehung desselben eine konstruktiv besonders zuverlässige und einfache Anordnung mit verringertem Übertragungsfehlern zu treffen, die sich leicht einstellen lassen soll, um auch dem Abtrag des Schleifmittels der Schleifscheibe Rechnung zu tragen. Die Eindringtiefe der Materialabtragung soll auch bei unterschiedlicher Festigkeit des Werkstoffs gleichmäßig sein. Schließlich soll es auch möglich sein, die Voraussetzungen für die Erfassung der Drehstellung des Halbzeuges zu verbessern.

Die Erfindung löst diese Aufgabenstellung durch die in den Patentansprüchen gekennzeichneten Vorschläge.

Wie sich aus den Vorschlägen der Ansprüche 1 und 2 ergibt, besteht ein übereinstimmendes Merkmal der Erfindung darin, daß die Höhenverstellbarkeit des als Anschlag ausgebildeten Sektors nicht durch eine vertikale Längsverschiebung desselben bewirkt wird, sondern auf der Grundlage einer Verschwenkbarkeit, indem das Schwenklager in unmittelbarer Nähe der Schleifscheibenachse oder sogar koaxial zu letzterer vorgesehen ist. Die Stellung des den Anschlag bildenden Sektors wird bei einer derartigen Konstruktion unmittelbar bzw. mit geringstmöglichem Spiel auf das Lager der Schleifscheibe übertragen, so daß letztere mit hoher Präzision diejenige Materialabtragung vornimmt, die durch Einstellung des Sektors vorgegeben wurde. Die Eindringtiefe wird demnach auch bei unterschiedlichen Werkstoffestigkeiten infolge Schwankungen der Zusammensetzung oder der Wärmebehandlung erreicht. Beim Schleifen von Knüppeln aus Stahl läßt sich der Sektor derart einstellen, daß der Höhenunterschied etwa 1 mm beträgt.

Die Bewegung des Halbzeuges in Längsrichtung einerseits und um die Längsachse andererseits führt zu einer leicht spiralförmigen Schleifspur, bei der sich die jeweilige Schleifbreite überdeckt.

Der Anstieg dieser Spiralbahn ist zwar nicht sehr ausgeprägt, jedoch ausreichend, um beim rechtwinkligen Schnitt, wie er bei Halbzeugen sehr häufig ausgeführt werden muß, schräg zur Schnittlinie zu verlaufen. Daher können von Schleifspuren in Bezug auf senkrecht zur Längsachse des Halbzeuges abgescherte Abschnitte desselben keine Schäden, wie Schnittrisse oder dergleichen, ausgehen.

Die Gestaltung des Anschlages in Form eines Kreissektors ist technisch besonders leicht zu verwirklichen. Demgegenüber hat die Ausführungsform in Form eines Spiralsektors den Vorteil, auch größere Unterschiede in der Höhenlage erfassen zu können.

Den Verschleiß des Sektors selbst kann man herabsetzen, indem der Sektor mit einer aufliegenden Laufrolle ausgeführt wird.

Die verschwenkbare Einstellung und Feststellung des Sektors läßt sich in unterschiedlicher Weise ausführen. Insbesondere ist sie auch der Automatisierung zugänglich, indem beispielsweise bei bekanntem Schleifmittelabtrag je Meter Knüppellänge eine laufende Nachstellung erfolgt. Im einfachsten Falle greift an dem Sektor wenigstens eine Schraubspindel an, für die ein Gewindebock an dem das Schleifscheibenlager tragenden Bauteil vorgesehen ist. Die Schraubspindel kann dann jweils von Hand in der gewünschten Weise verstellt werden.

In entsprechender Weise läßt sich eine Kolben-Zylinder-Einheit verwenden, deren eines Teil an dem Sektor und deren anderes Teil an dem das Schleifscheibenlager tragenden Bauteil angreift.

Die Schleifscheibe besitzt im Normalfall eine zylindrische Bearbeitungsfläche. Da die Abtragung in einer Ebene erfolgen soll, ist demgemäß erforderlich, daß die Längsachse des Halbzeuges und die Schleifscheibenachse parallel zueinander verlaufen. Die Auflagestellen der Schleifscheibe einerseits und des Sektors andererseits können jedoch unter ungünstigen Umständen, das heißt bei nicht hinreichend fester Anordnung der das Schleifscheibenlager tragenden Bauteile, zu einer leichten Schrägstellung der Schleifscheibenachse Anlaß geben. Dies läßt sich vermeiden, wenn auch auf der bearbeiteten Halbzeugoberfläche liegenden Seite der Schleifscheibe eine Schablone vorgesehen wird, die dann allerdings mit gleicher Höhenlage, bezogen auf die Schleifscheibenachse, auf der Schleifscheibe aufliegt.

Die Erfindung sieht weiterhin die Verwendung von Mitteln für die Erfassung der Drehstellung des Halbzeuges vor. Diese können in ihrer Wirkungsweise unmittelbar von der Ausbildung des Anschlages beeinflußt werden, wenn an dem das Lager der Schleifscheibe tragenden Bauteil ein Stellungsgeber vorgesehen wird, auf welchen ein Kontaktgeber einstellbar ist. Man kann die Anordnung insbesondere derart treffen, daß der Stellungsgeber den Kontaktgeber erreicht, wenn sich die Höhenlage des Sektors um mehr als 2 %, ausgehend von seiner tiefsten Stellung, angehoben hat. Als tiefste Stellung wird dabei diejenige angesehen, in welcher das Segment in der Mitte des Halbzeuges zwischen zwei Kanten aufliegt. Die Anhebung von mehr als 2 % entspricht einem mittleren Drehbereich von 20° und einem die Ecken überdeckenden Drehbereich von 70°.

Zur Erfassung der Drehstellung läßt sich in bekannter Weise auch ein Schaltkreuz verwenden, welche mit dem Halbzeug umläuft, nach jeweils 90 Drehung einen Schalter einschaltet und diesen für weniger als 90 ° Drehung eingeschaltet hält.

In jedem Falle ist es zweckmäßig, wenn der Kontaktgeber oder der Schalter die Drehgeschwindigkeit des Halbzeuges im Drehbereich von 35°, von jeder Ecke des Halbzeuges ausgehend, 3-fach so schnell wie im sich anschließenden 20 betragenden Drehbereich in Halbzeugmitte eingeschaltet hält.

Schließlich läßt sich noch eine Höhenverstellbarkeit des Anschlages in Abhängigkeit vom Drehwinkel des Halbzeuges gestalten, und zwar mit der Maßgabe, daß sich die Schleifscheibe im Bereich der Ecken des Halbzeuges etwas anhebt.

Man kann weiterhin die Ungleichförmigkeit des Antriebs bei Knüppeln auch dadurch erreichen, daß ein mit gleichförmiger Geschwindigkeit angetriebenes Ellipsenrädergetriebe vorgesehen wird. Abtriebsseitig ist hierbei ein Zahnrad mit vierfachem Umfang gegenüber demjenigen des Abtriebszahnrades angeordnet, welches drehfest mit dem Halbzeug in Verbindung steht. Somit wird bei einmaligem Umlauf des letzteren in vier Bereichen die Geschwindigkeit erhöht. Die Einspannung erfolgt derart, daß diese letzgenannten Bereiche die Bereiche der Ecken des Halbzeuges sind.

Zur weiteren Veranschaulichung der Erfindung wird auf die sich auf Ausführungsbeispiele beziehenden Zeichnungen Bezug genommen.

Darin zeigt:
Fig. 1 eine isometrische Darstellung der erfindungsgemäßen Vorrichtung,
Fig. 2 eine schematische Vorderansicht auf die Schleifscheibe,
Fig. 3 eine geänderte Ausführungsform der Höhenverstellbarkeit des als Sektor ausgeführten Anschlages,
Fig. 4 eine weitere geänderte Ausführungsform des als Sektor ausgeführten Anschlages,
Fig. 5 ein Blockschaltbild für die Umstellung der Drehgeschwindigkeit des Halbzeugs in Abhängigkeit von der stellung desselben und
Fig. 6 eine wahlweise Ausführungsform für die ungleichförmige Drehgeschwindigkeit des Halbzeuges.

Zeichnunsgemäß erkennt man die Schleifscheibe 2, deren Achse 1 in einen langgestreckten, aus zwei parallelen Armen bestehenden Bauteil 3 angeordnet ist. Zusätzlich sind Antriebe für die Schleifscheibe 2 in Form einer nicht dargestellten Riemenscheibe vorgesehen, über die ein Antriebsriemen umläuft, der den Antrieb eines am anderen Ende des Bauteils 3 befindlichen Motors vermittelt.

Somit dreht sich die Schleifscheibe 2 um die Schleifscheibenachse 5, die parallel zur Längsachse 16 des zu bearbeitenden Knüppels 14 verläuft. Der Knüppel 14 wird dabei in Vorschubrichtung verschoben sowie während dieser Bewegung um seine Längsachse 16 in Richtungs des Pfeils 17 gedreht. Dies führt dazu, daß die Schleifscheibe 2 die Halbzeugoberfläche 4 abtragend bearbeitet, wobei die Eindringtiefe 6 der bearbeiteten Halbzeugoberfläche 4 ausreichend ist, um keine von der Oberfläche 4 ursprünglich ausgehenden Risse näher in Erscheinung treten zu lassen.

Am Schleifscheibenlager 10 ist auf der Seite der noch nicht bearbeiteten Halbzeugoberfläche 4 ein die Schablone bildender Sektor 9 einer Spirale angeordnet, der mithin koaxial zur Schleifscheibenachse verschwenkbar ist. Um eine Einstellung und Feststellung vornehmen zu können, greift in den Sektor 9 eine Schraubspindei 18 ein, für die ein Gewindeblock 12 am Bauteil 3 befestigt ist. Durch Verdrehen der Schraubspindel 12 läßt sich der Sektor 9 derart unterschiedlich einstellen und feststellen, daß der vorgesehene Höhenunterschied der Auflagestelle 7 des Sektors 9 gegenüber der Auflagestelle der Schleifscheibe 2 eingehalten wird.

Aus den bereits erwähnten Gründen der Stabilisierung der Schleifscheibenachse 5 ist auf der den Sektor 9 gegenüberliegenden Seite eine Schablone 19 vorgesehen, bei welcher die Auflagestelle 13 auf der bereits bearbeiteten Halbzeugoberfläche 11 in gleicher Höhe wie bei der Schleifscheibe 2 liegt. Somit ergibt sich zu beiden Seiten des Schleifscheibenlagers 10 eine gleich hohe Abstützung des zweiarmigen Bauteils 3 mittels der Schablone 9 bzw. 19 auf der Halbzeugoberfläche 4 bzw. 11.

Die in Fig. 2 dargestellte Schablone 19 ermöglicht weiterhin, daß in einer Endlagenstellung des Halbzeuges, wenn dessen Vorschub nahezu ganz ausgefahren ist, auch noch eine Astützung für die Schleifscheib e 2 besteht, wenn die gegenüberliegende Schablone nicht mehr aufliegt.

Die vorgeschlagene Höhenverstellbarkeit der Schablone läßt sich in vorteilhafter Weise noch derart steuern, daß in Abhängigkeit vom Drehwinkel eine Abstandsveränderung eintritt, als deren Folge die Schleifscheibe im Eckbereich angehoben wird.

Gemäß Fig. 3 ist für die Verstellbarkeit des als Anschlag ausgebildeten Sektors 9 eine Kolben-Zylinder-Einheit 50, 20 vorgesehen. Deren eines Teil 50, nämlich die Kolbenstange, greift am Sektor 9 an, wohingegen deren anderes Teil 20, nämlich der Zylinder, an dem das Schleifscheibenlager 10 tragenden Bauteil 3 angelenkt ist. Der Zylinder ist an einer hydraulischen Steuerung angeschlossen.

Bei der Ausführungsform nach Fig. 4 ist das Sektor 9 mit einer Laufrolle 21 ausgestattet. Der Kreissehtor ist in diesem Falle von etwas geringerem Radius. Er besitzt eine zeichnungsgemäß angedeutete, hinterschnittene Nutbahn 29 in welcher eine zeichnerisch nicht erkennbare Schraubmutter geführt ist, so daß der Lagerbolzen 30, der die Laufrolle 21 lagert, ein- und festgeschraubt werden kann. Die Lagerrolle 21 wird jeweils in einer Stellung fixiert, wie sie für einen begrenzten Höheneinstellbereich des Sektors 9 anwendbar ist.

In der vorgeschlagenen Weise kann der Sektor 9 derjenige eines Kreises sowie auch dasjenige einer Spirale sein. Für den Fall, daß es sich um ein Kreissegment handelt, liegt der Kreismittelpunkt 31 entsprechend Fig. 1 mit einem geringen Abstand vom durch die Schleifscheibenachse 5 gehenden Schwenklager 32 des Sektors, so daß sich, bezogen auf den durch die Schleifscheibenachse 5 gehenden Drehpunkt der Schleifscheibe 2, eine Exzentrizität ergibt. Das Schwenklager 32 kann indes auch als der Mittelpunkt einer Spirale aufgefaßt werden, von welcher der Sektor 9 einen Ausschnitt darstellt. Für diesen Fall ist die Einhaltung einer Exzentrizität zwischen dem Spiralenmittelpunkt und der Schleifscheibenachse 5 nicht angezeigt. Die Umfangsbahn des Sektors 9 ist im einen wie im anderen Falle zeichnerisch weitgehend übereinstimmend, so daß von einer differenzierten Zeichnung abgesehen wurde.

Das das Schleifscheibenlager tragende Bauteil 3 ist seinerseits im ortsfesten Lagerbock 33 verschwenkbar, so daß die Längsmittellinie 34 unterschiedliche Neigungen einnehmen kann.

Ein in einer Führung 35 verschieblicher, skalierter Stellungsgeber 22 ist an dem das Schleifscheibenlager tragende Bauteil 3 angelenkt, während die Führung 35 ortsfest angelenkt ist. Die Führung 35 besitzt eine Skala zwecks Einstellung eines Kontaktgebers 23, der auf einen Gegenkontakt des Stellungsgebers 22 eingestellt werden kann. In der Praxis läßt sich die höchste und niedrigste Stellung beim Umlauf eines Knüppels leichter am Stellungsgeber 22 ablesen, so daß, von der niedrigsten Stellung ausgehend, der Kontaktgeber 23 auf eine bestimmte Höhenlage einstellbar ist. Wie erwähnt, ist es zweckmäßig, wenn der Kontaktgeber auf eine Höbenlage eingestellt wird, die 2 % über der niedrigsten Stellung liegt. Vom Kontaktgeber 23 führt ein Signalstrom unmittelbar zu einer Schaltweiche 36 einer UND-Schaltung 37. Zu dieser Schaltweiche 36 führt weiterhin ein Signalstrom, der über den Schalter 26 fließt. Dieser Schalter 26 steht unter der Einwirkung eines mit dem Knüppel 14 umlaufenden Schaltkreuzes 24, welches einen Schalterhebel beim Umlauf in der bereits beschriebenen Weise in seine Kontaktstellung überführt. Zweckmäßig ist die Anordnung derart, daß sich bei dem mittleren Drehbereich 28 um 20° ein anderer Schaltzustand als in dem sich beideitig anschließenden, bis zur Ecke reichenden Drehbereich 27 von je 35 besteht. Die genannten beiden Drehbereiche 27, 28 sind der Übersichtlichkeit halber in Fig. 1 eingezeichnet.

Die UND-Schaltung 37 gestattet es, wahlweise den Kontaktgeber 23 oder den Schalter 26 oder beide Elemente als Eingangssignal zu verarbeiten, indem die Schaltweiche 36 entsprechend eingestellt wird. Der Rechenverstärker 38 verarbeitet das empfangene Signal derart, daß sich in Abhängigkeit vom Ausgang des Rechenschalters 38 der Feldregler 39 einer Gleichstrom-Nebenschlußmasehine auf zwei unterschiedliche Werte derart einstellen läßt, daß die Drehgeschwindigkeit des Antriebsmotors 25 im Drehbereich 27 dreimal so groß wie im Drehbereich 28 ist.

Eine wahlweise Anordnung für das mit ungleicher Geschwindigkeit anzutreibende Halbzeug zeigt Fig. 6. Demnach besteht ein Ellipsenrädergetriebe 40, welches über das Zahnrad 41 mit einem mit gleicher Geschwindigkeit umlaufenden Antriebsmotor in Verbindung steht. Zusammen mit dem Zahnrad 41 dreht sich die verzahnte Ellipse 42 um ihren einen Brennpunkt 43. Sie steht im verzahnten Eingriff mit der gleich großen, verzahnten Ellipse 44, die um ihren einen Brennpunkt 45 umläuft.Ferner besteht zwischen ihr und dem Abtriebszahnrad 46 eine feste Verbindung. Letzteres treibt das mit vierfachem Umfang ausgeführte Halbzeugzahnrad 48, so daß sich bei einer Umdrehung des letzteren periodisch viermalige Geschwindigkeitsteigerungen ergeben. Mit dem letztgenannten Zahnrad 48 steht das Halbzeug in fester Verbindung derart, daß es in den Drehbereichen 27 der Halbzeugecken gegenüber den Drehbereichen 28 in der Halbzeugmitte zu einer erhöhten Geschwindigkeit kommt. Diese Bereiche zeigt Fig. 1.

Das Ausmaß der Ungleichförmigkeit läßt sich durch die Wahl der Exzentrizität e sowie der großen Achse a der beiden kongruenten Ellipsenzahnräder wählen, so daß sich auf diese Weise für den Eckbereich eine entsprechend höhere Geschwindigkeit als im Mittenbereich des Halbzeuges herstellen läßt.

## Patentansprüche

1. Vorrichtung zum Schleifen von Halbzeug aus Stahl, insbesondere in Form von Knüppeln (14), bei denen eine Materialabtragung bis zur Eindringtiefe von oberflächennahen Rissen vorzunehmen ist, bestehend aus einer in ihrer Höhenlage relativ zum Halbzeug beweglichen Schleifscheibe (2), die mit ihrer Achse (5) im wesentlichen parallel zur Längsachse (16) des Halbzeuges angeordnet ist, und Mitteln zum Vorschub und zur Drehung des Halbzeuges, bei welchem die Höhenlage seiner noch nicht bearbeiteten Oberfläche im Bereich der Schleifscheibe (2) von einem Anschlag erfaßt sowie auf die Schleifscheibe (2) derart zur Einwirkung gebracht wird, daß sich eine über den gesamten Umfang vergleichmässigte Abtragung ergibt, wobei ein unmittelbar auf der noch nicht bearbeiteten Halbzeugoberfläche (4) aufliegender, höhenverstellbarer Anschlag von gleicher Krümmung wie die Schleifscheibe (2) bezüglich der Schleifscheibenachse (5) einer um die Eindringtiefe (6) geringeren Abstand von seiner Auflagestelle als die Schleifscheibe (2) aufweist,
dadurch gekennzeichnet,
daß der Anschlag als Sektor (9) eines Kreises ausgebildet ist, für den an dem das Schleifscheibenlager (10) aufweisenden Bauteil eine zur Schleifscheibenachse (5) exzentrische Lagerung besteht, um welche der Sektor (9) verschwenkbar ein- und feststellbar ist.

2. Vorrichtung nach dem Oberbegriff des Anspruchs 1,
dadurch gekennzeichnet,
daß der Anschlag als Sektor (9) einer Spirale ausgebildet ist, der an dem das Schleifscheibenlager (10) aufweisenden Bauteil koaxial zur Schleifscheibenachse (5) verschwenkbar ein- und feststellbar ist.

3. Vorrichtung nach Anspruch 1,
dadurch gekennzeichnet,
daß der Anschlag eine aufliegende Laufrolle (21) aufweist.

4. Vorrichtung nach den Ansprüchen 1 bis 3,
dadurch gekennzeichnet,
daß für die Verstellbarkeit des Anschlages wenigstens eine an ihm angreifende Schraubspindel (18) vorgesehen ist, für die ein Gewindebock (12) an dem das Schleifscheibenlager (10) tragenden Bauteil (3) besteht.

5. Vorrichtung nach den Ansprüchen 1 bis 3,
dadurch gekennzeichnet,
daß für die Verstellbarkeit des Anschlages wenigstens ein Teil (50) einer an ihm angreifende Kolben-Zylinder-Einheit (50, 20) vorgesehen ist, deren anderes Teil (20) an dem das Schleifscheibenlager (10) tragenden Bauteil (3) vorgesehen ist.

6. Vorrichtung nach den Ansprüchen 1 bis 5,
dadurch gekennzeichnet,
daß auf der zur bereits bearbeiteten Halbzeugoberfläche (11) weisenden Seite der Schleifscheibe (2) an dem das Lager (1) der Schleifscheibe (2) tragenden Bauteil (3) eine unmittelbar aufliegende Schablone (19) befestigt ist, bei der der Abstand zwischen der Auflagestelle (13) und der Schleifscheibenachse (5) gleich so groß wie bei der Schleifscheibe (8) ist.

7. Vorrichtung nach den Ansprüchen 1 bis 6,
dadurch gekennzeichnet,
daß Mittel für die Erfassung der Drehstellung des Halbzeuges vorgesehen sind.

8. Vorrichtung nach Anspruch 7,
dadurch gekennzeichnet,
daß für die Erfassung der Drehstellung an dem das Lager (10) der Schleifscheibe (2) tragenden Bauteil (3) ein Stellungsgeber (22) vorgesehen ist, auf den ein Kontaktgeber (23) einstellbar ist.

9. Vorrichtung nach Anspruch 8,
dadurch gekennzeichnet,
daß der Stellungsgeber (22) den Kontaktgeber (23) erreicht, wenn sich die Höhenlage des Sektors (9) um mehr als 2 %, ausgehend von seiner tiefsten Stellung, angehoben hat.

10. Vorrichtung nach Anspruch 7,
dadurch gekennzeichnet,
daß für die Erfassung der Drehstellung ein Schaltkreuz (24) mit dem Halbzeug umlaufend in Verbindung steht, welches nach jeweils 90 Drehung einen Schalter (26) einschaltet und für weniger als 90 ° Drehung eingeschaltet hält.

11. Vorrichtung nach den Ansprüchen 7 bis 10,
dadurch gekennzeichnet,
daß der Kontaktgeber (23) und/oder der Schalter (26) die Drehgeschwindigkeit des Halbzeuges im Drehbereich (27) von 35°, von jeder Ecke des Halbzeuges ausgehend, 3-fach so schnell wie im 20° betragenden Drehbereich (28) der Halbzeugmitte eingeschaltet hält.

12. Vorrichtung nach den Ansprüchen 1 bis 11,
dadurch gekennzeichnet,
daß die Höhenverstellbarkeit des als Anschlag ausgebildeten Sektors (9) in Abhängigkeit vom Drehbereich (27, 28) des Halbzeuges mit der Maßgabe erfolgt, daß sich die Schleifscheibe (2) im Bereich der Ecken des Halbzeuges anhebt.

13. Vorrichtung nach den Ansprüchen 1 bis 6,
dadurch gekennzeichnet,
daß Mittel für die Veränderbarkeit der Drehgeschwindigkeit des Halbzeuges in Form eines Ellipsenrädergetriebes vorgesehen sind, für welches eintriebsseitig ein Antriebsmotor und abtriebsseitig ein Übersetzungszahnrad mit vierfachem Umfang besteht, welchletzteres drehfest mit dem im Drehbereich (27) seiner Ecken schneller als im Drehbereich (28) seiner Mitten anzutreibenden Halbzeug verbunden ist.

## Claims

1. Device for grinding a semi-finished steel product, specifically one present in the form of billets (14), from which material is to be removed down to the penetration depth of cracks near its surface, consisting of a grinding wheel (2) whose height position can be varied in relation to the semi-finished product and whose axis (5) is essentially parallel to the longitudinal axis (16) of said semi-finished product, and of means designed to advance and rotate the semi-finished product, wherein the height position of the yet unmachined workpiece surface in the vicinity of the grinding wheel (2) is determined by a stop and used to control the grinding wheel (2) in such a manner that a uniform removal of metal is obtained over the entire circumference, and wherein there is provided a height-adjustable stop resting directly on the yet unmachined surface (4) of the semi-finished product and exhibiting the same curvature as the grinding wheel (2), the distance between its point of contact and the axis of the grinding wheel (5) being shorter than that for the grinding wheel (2) itself by an amount equal to the penetration depth (6),
characterized by the fact
that said stop is in the form of a sector (9) of a circle, and that there is provided for said stop, on the component holding the grinding wheel bearing (10), a bearing assembly which exhibits an eccentricity in relation to the grinding wheel axis (5) and allows the sector (9) to be pivotably adjusted and locked.

2. Device as claimed in the pre-characterizing clause of Claim 1,
characterized by the fact
that said stop is in the form of a sector (9) of a spiral and can be pivotably adjusted and locked coaxially with the grinding wheel axis (5) on the component holding the grinding wheel bearing (10).

3. Device as claimed in Claim 1,
characterized by the fact
that the stop exhibits a follower roll (21).

4. Device as claimed in any of Claims 1 through 3,
characterized by the fact
that there is provided, in order to ensure the adjustability of said stop, at least one screw spindle (18) with a corresponding threaded bracket (12) on the component (3) carrying the grinding wheel bearing (10).

5. Device as claimed in any of Claims 1 through 3,
characterized by the fact
that there is provided and linked to said stop, in order to ensure its adjustability, at least one part (50) of a piston/cylinder unit (50,20) whose second part (20) is attached to the component (3) carrying the grinding wheel bearing (10).

6. Device as claimed in any of Claims 1 through 5,
characterized by the fact
that on the side of the grinding wheel (2) which faces the already machined surface (11) of the semi-finished product, there is attached to the component (3) holding the bearing (1) of the grinding wheel (2) a template (19) which rests directly on the workpiece and is designed such that the distance between its point of contact (13) and the grinding wheel axis (5) is the same as for the grinding wheel (8).

7. Device as claimed in any of Claims 1 through 6,
characterized by the fact
that there are provided means to sense the rotary position of the semi-finished product.

8. Device as claimed in Claim 7,
characterized by the fact
that in order to sense the rotary position, there is provided on the component (3) carrying the bearing (10) of the grinding wheel (2), a position transducer (22) in relation to which a contact-making element (23) can be adjusted.

9. Device as claimed in Claim 8,
characterized by the fact
that the position transducer (22) reaches the contact-making element (23) when the height position of the sector (9) has risen by more than 2% from its lowest position.

10. Device as claimed in Claim 7,
characterized by the fact
that in order to sense the rotary position, there is provided a contacting crosshead (24) connected to the semi-finished product so as to rotate with it and operate a switch (26) after every 90 degrees of rotation, keeping this switch activated through less than 90 degrees of rotation.

11. Device as claimed in any of Claims 7 through 10,
characterized by the fact
that the contact-making element (23) and or the switch (26) maintains the rotating velocity of the semi-finished product in the 35- degree rotation range (27) from each of its corners at a level three times faster than in the 20-degree rotation range (28) around the center of the semi-finished product.

12. Device as claimed in any of Claims 1 through 11,
characterized by the fact
that the height-adjustability of the sector (9) forming the stop depends on the rotation range (27, 28) of the semi-finished product, subject to the condition that the grinding wheel (2) is lifted in the area of the corners of said semi-finished product.

13. Device as claimed in any of Claims 1 through 6
characterized by the fact
that there are provided means for varying the rotating speed of the semi-finished product, said means being in the form of an elliptical gear train for which there is provided a prime mover on the input side and a speed- reducing gear of four times the circumference on the output side, said gear wheel being connected in a torsionally rigid manner to the semi-finished product, which is to be driven faster in the rotation range (27) around its corners than in the rotation range (28) around its center.

## Revendications

1. Dispositif de meulage d'un produit semi-fini en acier, en particulier sous la forme de billettes (14) pour lesquelles un enlèvement de matière doit être réalisé jusqu'à la profondeur de pénétration de fissures proches de la surface, constitué par un disque de meulage (2) verticalement mobile relativement au produit semi-fini, et dont l'axe (5) est implanté principalement parallèlement à l'axe longitudinal (16) du produit semi-fini, et par des moyens destinés à l'avance et à la rotation du produit semi-fini, dont la position en hauteur de la surface non encore usinée est saisie par une butée dans le secteur du disque de meulage (2) et agit sur ledit de telle sorte qu'il en résulte un enlèvement de matière régulier sur toute la périphérie, une butée réglable en hauteur de même ovalité que le disque de meulage (2) posée directement sur la surface du produit semi-fini non encore usiné (4) présente en ce qui concerne l'axe du disque de meulage (5), un écartement inférieur de la profondeur de pénétration (6) de son point de repos comparativement au disque de meulage (2)
caractérisé en ce que
la butée est formée comme secteur (9) d'un cercle pour lequel il existe un logement excentrique par rapport à l'axe du disque de meulage (5) sur la pièce présentant le palier de disque de meulage (10), logement autour duquel le secteur (9) est réglable et arrêtable de manière pivotante.

2. Dispositif selon le préambule de la revendication 1,
caractérisé en ce que
la butée est formée en tant que secteur (9) d'une spirale réglable et arrêtable coaxiale- ment à l'axe du disque de meulage (10) sur la pièce présentant le palier de disque de meulage.

3. Dispositif selon la revendication 1,
caractérisé en ce que
la butée présente un galet de roulement (21) y posé.

4. Dispositif selon les revendications 1 à 3,
caractérisé en ce qu'
est prévue, pour le réglage de la butée au moins une broche filetée (18) l'attaquant, et pour laquelle il existe un chevalet fileté (12) sur la pièce (3) supportant le palier de disque de meulage (10).

5. Dispositif selon les revendications 1 à 3,
caractérisé en ce qu'
est prévue, pour le réglage de la butée, au moins une partie (50) d'une unité piston-vérin l'attaquant (50, 20), dont l'autre partie (20) est prévue sur la pièce (3) supportant le palier de disque de meulage (10).

6. Dispositif selon les revendications 1 à 5,
caractérisé en ce qu'
est fixé, sur le côté du disque de meulage (2) orienté vers la surface déjà usinée du produit semi-fini (11) un gabarit (19) directement appuyé sur la pièce (3) portant le palier (1) du disque de meulage (2), et dont l'écartement entre le point d'appui (13) et l'axe du disque de meulage (5) est aussi important que pour le disque de meulage (8).

7. Dispositif selon les revendications 1 à 6,
caractérisé en ce que
sont prévus des moyens pour la saisie de la position en rotation du produit semi-fini.

8. Dispositif selon la revendication 7,
caractérisé en ce qu'
est prévu, sur la pièce (3) supportant le palier (10) du disque de meulage (2), un capteur de position (22) sur lequel peut être réglé un générateur de contact (23).

9. Dispositif selon la revendication 8,
caractérisé en ce que
le capteur de position (22) atteint le générateur de contact (23) lorsque la position en hauteur du secteur (9) s'est soulevée de plus de 2 % par rapport à sa position la plus basse.

10. Dispositif selon la revendication 7,
caractérisé en ce qu'
un croisillon de commutation (24) est en liaison avec la périphérie avec le produit semi-fini, qui commute, après chaque rotation de 90°, un commutateur (26), et qui le maintient commuté pour une rotation de moins de 90°.

11. Dispositif selon les revendications 7 à 10,
caractérisé en ce que
le générateur de contact (23) et/ou le commutateur (26) conserve enclenchée la vitesse de rotation du produit semi-fini trois fois plus rapidement dans le secteur de rotation (27) de 35° en partant de chaque coin du produit semi-fini que dans le secteur de rotation (28) représentant 20 de l'axe du produit semi-fini.

12. Dispositif selon les revendications 1 à 11,
caractérisé en ce que
la capacité de réglage en hauteur du secteur formé en tant que butée (9) a lieu en fonction du secteur de rotation (27, 28) et qu'elle est assortie de la condition voulant que le disque de meulage (2) se soulève dans le secteur des coins du produit semi-fini.

13. Dispositif selon les revendications 1 à 6,
caractérisé en ce que
sont prévus des moyens de modification de la vitesse de rotation du produit semi-fini sous la forme d'un réducteur à roues en ellipse pour lequel il existe du côté entraînement un moteur d'entraînement, et, du côté prise de force, un pignon de démultiplication de circonférence quadruple, ce dernier étant relié au produit semi-fini à entrainer plus rapidement dans le secteur de rotation (27) de ses coins que dans le secteur de rotation de son centre (28) de manière résistant à la rotation.
